# EUROPÄISCHE PATENTSCHRIFT

(11) **EP 0 842 525 B1**
(45) Veröffentlichungstag und Bekanntmachung des Hinweises auf die Patenterteilung: **27.01.1999**
(21) Anmeldenummer: 96920627.5
(22) Anmeldetag: 10.07.1996
(51) Int. Cl.: H01H 71/50

(54) **EINPOLIGER AUSSCHALTER**
SINGLE-POLE CIRCUIT BREAKER
COUPE-CIRCUIT UNIPOLAIRE

(30) Priorität: 28.07.1995 AT 1293/95
(43) Veröffentlichungstag der Anmeldung: 20.05.1998
(73) Patentinhaber: FELTEN & GUILLEAUME AUSTRIA AG, 3943 Schrems-Eugenia 1 (AT)
(72) Erfinder: TETIK, Adolf, A-1180 Wien (AT)
(74) Vertreter: Beer, Manfred, Dipl.-Ing.
(86) Internationale Anmeldenummer: AT9600120
(87) Internationale Veröffentlichungsnummer: WO9705638

(56) Entgegenhaltungen:
- DE-C- 315 121
- FR-A- 2 331 879
- FR-A- 2 552 930
- FR-A- 2 605 454

## Beschreibung

Die Erfindung betrifft einen einpoligen Ausschalter mit einem Gehäuse, in dem ein ortsfester und ein beweglicher Kontakt angeordnet sind, die mit Anschlußklemmen verbunden sind, wobei der bewegliche Kontakt an einer beweglich im Gehäuse gelagerten Schaltbrücke angeordnet ist, die mit einem Schaltknopf über einen Zwischenhebel verbunden ist, und wobei der Zwischenhebel beim Betätigen des Schaltknopfes mit einem Ende an einer Steuerkulisse mit zwei Endanschlägen am Schaltknopf entlanggleitet.

Die Erfindung betrifft weiters einen einpoligen Ausschalter mit einem Gehäuse, in dem ein ortsfester und ein beweglicher Kontakt angeordnet sind, die mit Anschlußklemmen verbunden sind, wobei der bewegliche Kontakt an einer beweglich im Gehäuse gelagerten Schaltbrücke angeordnet ist, die mit einem Schaltknopf über einen Zwischenhebel verbunden ist, und wobei der Zwischenhebel beim Betätigen des Schaltknopfes mit einem Ende an einer Steuerkulisse mit zwei Endanschlägen an der Schaltbrücke entlanggleitet.

Bei derartigen Schaltern stellt sich insbesondere bei höheren zu schaltenden Leistungen, beispielsweise 80A oder darüber, das Problem, daß kurz vor dem Schließen der Kontakte ein Lichtbogen zu brennen beginnt, der Material an den Kontakten zum Schmelzen bringt und dadurch die Kontakte nach dem Schließen und dem Abkühlen miteinander verschweißen.

Schalter, bei denen ein Zwischenhebel zwischen einem Schaltknopf und einer Schaltbrücke in einer Steuerkulisse am Schaltknopf oder an der Schaltbrücke entlanggleitet, sind aus der GB 1 552 180 A und der GB 2 157 499 A bekannt.

Die FR-A-2552930 zeigt einen Schaltmechanismus, bei dem ein Klinkenhebel mit einem Steuerhebel zusammenwirkt, wobei der Steuerhebel über eine Kulisse mit Rastnase durch einen Stift an dem Kontakthebel diesen bewegt. Ab einer bestimmten Drehstellung der Kulisse und damit der Rastnase erfolgt eine sprungartige Bewegung des Stiftes und damit des Kontakthebels.

Aufgabe der Erfindung ist es, einen Ausschalter zur Verfügung zu stellen, bei dem das beschriebene Verschweißen der Kontakte soweit wie möglich verhindert wird.

Gelöst wird diese Aufgabe bei den gattungsgemäßen Ausschaltern dadurch, daß die Schaltbrücke durch die Kraft einer Feder in die Schließstellung belastet wird, und daß das der Steuerkulisse zugeordnete Ende des Zwischenhebels beim Einschalten des Ausschalters nach dem Überschreiten eines Totpunktes durch die Kraft der Feder von einer Stellung an der Steuerkulisse in eine andere Stellung springt.

Die Erfindung macht sich den Umstand zu Nutze, daß das Aufschmelzen der Kontakte und anschließende Verschweißen derselben umso geringer ist, je kürzer der Einschaltvorgang dauert, d.h. je schneller die Kontakte schließen. Durch die Steuerkulisse, die entweder an der Schaltbrücke oder bevorzugt am Schaltknopf angeordnet ist, kann sich der Zwischenhebel beim Einschalten ab einem bestimmten Schaltweg frei entlang der Steuerkulisse entlangbewegen, ohne an die Bewegung des Schaltknopfes gebunden zu sein, wodurch die Kontakte ungehindert sehr rasch schließen können.

Ein Problem, das sich dabei jedoch stellen kann ist, daß der bewegliche Kontakt an der Schaltbrücke so schnell auf den ortsfesten Kontakt auftrifft, daß er von diesem wieder zurückspringt und erst nach mehrmaligen Auftreffen und Zurückspringen fest am ortsfesten Kontakt anliegt. Da auch dabei ein Lichtbogen gezündet wird, der zum ungewünschten Verschweißen führen kann, ist in einer Weiterbildung der Erfindung vorgesehen, daß die Steuerkulisse zwei Endanschläge aufweist und daß zwischen den Endanschlägen eine Anlagefläche angeordnet ist, an der sich der Zwischenhebel während der Einschaltbewegung vorübergehend abstützt.

An dieser Anlagefläche liegt der Zwischenhebel beim Schließen des Schalters an, bis die Kontakte fast geschlossen sind und gleitet dann von dieser ab und an der Steuerkulisse frei weiter, bis die Kontakte geschlossen sind. Durch den sehr kurzen Abstand zwischen den beiden Kontakten im Zeitpunkt des Abgleitens des Zwischenhebels von der Anlagefläche ist die Auftreffgeschwindigkeit des beweglichen Kontaktes am festen Kontakt zwar so gering, daß das beschriebene mehrfache Abheben des beweglichen Kontaktes vom ortsfesten Kontakt so gut wie vollständig vermieden werden kann, aber doch so groß, daß es zu keinem Verschweißen der Kontakte kommen kann.

Um die Bewegung des Zwischenhebels an der Steuerkulisse, insbesondere das Abgleiten des Zwischenhebels von der Anlagefläche genau steuern zu können, ist in einer Weiterbildung der Erfindung vorgesehen, daß am Schaltknopf ein Anschlag angeordnet ist, der den Zwischenhebel während der Einschaltbewegung in die EIN-Stellng drückt.

Durch den Anschlag am Schaltknopf wird der Zwischenhebel an der Steuerkulisse entlang bewegt, insbesondere von der Anlagefläche weggeschoben, wenn der Abstand zwischen den beiden Kontakten einen vorgegebenen Wert erreicht hat, so daß der Zeitpunkt, wann der Zwischenhebel von der Anlagefläche abgleitet, d.h. bei welchem Abstand zwischen den beiden Kontakten dies erfolgt, nicht von Fertigungsungenauigkeiten oder Verchleißerscheinungen an der Anlagefläche beeiflußt wird.

Weitere Merkmale und Vorteile der Erfindung ergeben sich aus den übrigen Unteransprüchen und der nachfolgenden Beschreibung eines Ausführungsbeispieles der Erfindung.

Es zeigt:
Fig. 1 einen einpoligen Ausschalter bei abgenommener Oberschale im eingeschalteten Zustand,
Fig. 2 eine Stirnansicht auf das Gehäuse des Ausschalters bei aufgesetzter Oberschale,
Fig. 3 den Ausschalter bei abgenommener Oberschale im ausgeschalteten Zustand,
Fig. 4 den Schaltmechanismus des Ausschalters in vergrößterem Maßstab in einer Zwischenstellung und
Fig. 5 den Schaltknopf des einpoligen Ausschalters.

Der erfindungsgemäße Ausschalter besteht im wesentlichen aus einem Gehäuse mit einer Unterschale 1 und einer Oberschale 2, in denen Anschlußklemmen 10, 11 an sich bekannter Art aufgenommen sind. Die Anschlußklemme 10 ist über ein Rundseil 8 mit einer Schaltbrücke 4 verbunden, die an einem Ende an einem Bolzen 13 im Gehäuse 1, 2 gelagert ist. Am anderen Ende der Schaltbrücke 4 ist ein beweglicher Kontakt 14 angeordnet, der mit einem ortsfesten Kontakt 15 zusammenwirkt um (im eingeschalteten Zustand des Ausschalters) über ein Leiterblech 12, an dem der Kontakt 15 und die zweite Anschlußklemme 11 befestigt sind, eine elektrische Verbindung zwischen den Klemmen 10 und 11 herzustellen.

Etwa im Mittelbereich der Schaltbrücke 4 ist ein abgewinkeltes Ende 16 eines im wesentlichen U-förmigen Zwischenhebels 6 gelagert. Der Zwischenhebel 6 kann beispielsweise ein Drahtbügel sein. Das andere abgewinkelte Ende 17 des Zwischenhebels 6 ist in einer Ausnehmung bzw. Nut 18 in einem Schaltknopf 3 aufgenommen, der drehbar im Gehäuse 1, 2 gelagert ist.

Die Ausnehmung 18 wird auf der der Schaltbrücke 4 abgewandten Seite von einer Steuerkulisse 19 begrenzt (Fig. 5), an der sich der Zwischenhebel 6 mit seinem abgewinktelten Ende 17 durch die Kraft einer Feder 7 belastet abstützt und an dieser entlanggleitet. Die Feder 7 ist eine Druckfeder, die sich einerseits an der Schaltbrücke 4 und anderseits am Gehäuse 1, 2 abstützt.

Die Steuerkulisse 19 bzw. die Ausnehmung 18 wird von Endanschlägen 20, 21 begrenzt. Im Mittelbereich der Steuerkulisse 19 etwas zum Endanschlag 20 hin versetzt ist eine Erhebung 22 angeordnet, welche eine Anlagefläche 23 für den Zwischenhebel 6 bildet.

Wird der erfindungsgemäße Ausschalter ausgehend von der in Fig. 3 dargestellten AUS-Stellung eingeschaltet, indem der Schaltknopf 3 gegen den Uhrzeigersinn betätigt wird, gleitet der Zwischenhebel 6, nachdem der Totpunkt, bei dem die Drehachse des Schaltknopfes 3 etwa in der Verlängerung des Zwischenhebebels 6 liegt, überwunden wurde, mit seinem Ende 17 zunächst vom Endanschlag 21 weg in die in Fig. 4 dargestellte Stellung, in der das Ende 17 an der Anlagefläche 23 anliegt, wodurch die "unkontrollierte" Schließbewegung der Schaltbrücke 4 auf den ortsfesten Kontakt 15 hin vorerst gehemmt wird. In dieser Stellung sind die beiden Kontakte 14 und 15 beispielsweise nur etwa 1 mm voneinander entfernt.

Wird der Schaltknopf 3 nun weiter gegen den Uhrzeigersinn verdreht, dann gleitet das Ende 17 des Zwischenhebels 6 von der Anlagefläche 23 an der Erhebung 22 ab und die Kontakte 14 und 15 werden schlagartig geschlossen. Da die Bewegung der Schaltbrücke jedoch zwischendurch durch das Auflaufen des Zwischenhebels 6 an der Anlagefläche 23 kurzfristig gehemmt wurde, ist die Geschwindigkeit bzw. Bewegungsenergie der Schaltbrücke 4 nicht mehr so groß, daß es zu dem unerwünschten Abheben bzw. Zurückspringen des beweglichen Kontaktes 14 vom ortsfesten Kontakt 15 kommt, wodurch auch die Gefahr des Verschweißens der Konatkte 14, 15 verringert wird. Andererseits ist es jedoch so, daß nach dem Abgleiten des Zwischenhebels 16 von der Anlagefläche 23 ein ungehemmtes und relativ rasches Schließen der Kontakte 14, 15 möglich ist, was ebenfalls für ein Schließen der Kontakte 14, 15 ohne Verschweißen erforderlich ist.

Um das Abgleiten des Endes 17 des Zwischenhebels 6 von der Anlagefläche 23 zu unterstützten und ein kontrolliertes Abgleiten zu ermöglichen, ist am Schaltknopf 3 weiters ein Anschlag 25 angeordnet, der in der in Fig. 4 dargestellten Stellung am Zwischenhebel 6 anliegt und diesen bei der weiteren Bewegung des Schaltknopfes 3 entgegen dem Uhrzeigersinn von der Anlagefläche 23 hinunterschiebt.

Zum Ausschalten des Schalters wird der Schaltknopf 3 zunächst im Uhrzeigersinn so weit gedreht, bis das Ende 17 des Zwischenhebels 6 am Endanschlag 20 anliegt. Durch weiteres Drehen des Schaltknopfes 3 wird dann der bewegliche Kontakt 14 vom ortsfesten Kontakt 15 abgehoben. Nachdem der Zwischenhebel 6 wieder den Totpunkt überwunden hat, springt er über die Erhebung 22 an der Steuerkulisse mit seinem Ende 17 nach links zum Endanschlag 21 und drückt den Schaltknopf 3 so weit im Uhrzeigersinn weiter, bis dieser an einer Anschlagfläche 26 am Gehäuse 1, 2 anliegt.

Es versteht sich, daß im Rahmen der vorliegenden Erfindung Änderungen des in den Zeichnungen dargestellten Ausführungsbeispiel möglich sind. Beispielsweise können der Schaltknopf und die Schaltbrücke nicht drehbar sondern translatorisch verschiebbar im Gehäuse gelagert sein. Weiters kann die Steuerkulisse anstatt am Schaltknopf 3 an der Schaltbrücke 4 angeordnet sein. Weiters ist es möglich, daß, wenn dies auch nicht die bevorzugte Ausführungsform der Erfindung ist, an der Steuerkulisse keine Anlagefläche vorgesehen ist und die Bewegung des Zwischenhebels an der Steuerkulisse gegebenenfalls nur vom Anschlag 25 unterstützt wird.

Zusammenfassend kann ein Ausführungsbeispiel der Erfindung wie folgt dargestellt werden:

Ein einpoliger Ausschalter weist ein Gehäuse 1, 2 auf, in dem ein ortsfester 14 und ein beweglicher Kontakt 15 angeordnet sind, die mit Anschlußklemmen 10, 11 verbunden sind. Der bewegliche Kontakt 14 ist an einer schwenkbar im Gehäuse 1, 2 gelagerten Schaltbrücke 4 angeordnet, die über einen Zwischenhebel 6 mit dem Schaltknopf 3 verbunden ist. Die Schaltbrücke 4 wird durch die Kraft einer Feder 7 in die Schließstellung belastet. Der Zwischenhebel 6 gleitet beim Betätigen des Schaltknopfes 3 mit einem Ende 17 an einer Steuerkulisse 19 am Schaltknopf 3 entlang, die zwei Endanschläge 20, 21 und zwischen den Endanschlägen 20, 21 eine Anlagefläche 23 aufweist, an der sich der Zwischenhebel 6 während der Einschaltbewegung vorübergehend abstützt.

Durch die Steuerkulisse 19 mit der Anlagefläche 23 ist es möglich, daß die Kontakte 14, 15 zwar rasch schließen, aber nicht so schnell, das der bewegliche Kontakt 14 am ortsfesten Kontakt 15 "vibiriert", so daß es nicht zum Verschweißen der Kontakte 14, 15 kommt.

## Patentansprüche

1. Einpoliger Ausschalter mit einem Gehäuse (1, 2), in dem ein ortsfester (15) und ein beweglicher Kontakt (14) angeordnet sind, die mit Anschlußklemmen (10, 11) verbunden sind, wobei der bewegliche Kontakt (14) an einer beweglich im Gehäuse (1, 2) gelagerten Schaltbrücke (4) angeordnet ist, die mit einem Schaltknopf (3) über einen Zwischenhebel (6) verbunden ist, und wobei der Zwischenhebel (6) beim Betätigen des Schaltknopfes (3) mit einem Ende (17) an einer Steuerkulisse (19) mit zwei Endanschlägen (20, 21) am Schaltknopf (3) entlanggleitet, dadurch gekennzeichnet, daß die Schaltbrücke (4) durch die Kraft einer Feder (7) in die Schließstellung belastet wird, und daß das der Steuerkulisse (19) zugeordnete Ende (17) des Zwischenhebels (6) beim Einschalten des Ausschalters nach dem Überschreiten eines Totpunktes durch die Kraft der Feder (7) von einer Stellung an der Steuerkulisse (19) in eine andere Stellung springt.

2. Ausschalter nach Anspruch 1, dadurch gekennzeichnet, daß die Steuerkulisse (19) von einer am Schaltknopf (3) angeordneten Ausnehmung gebildet (18) ist.

3. Einpoliger Ausschalter mit einem Gehäuse (1, 2), in dem ein ortsfester (15) und ein beweglicher Kontakt (14) angeordnet sind, die mit Anschlußklemmen (10, 11) verbunden sind, wobei der bewegliche Kontakt (14) an einer beweglich im Gehäuse (1, 2) gelagerten Schaltbrücke (4) angeordnet ist, die mit einem Schaltknopf (3) über einen Zwischenhebel (6) verbunden ist, und wobei der Zwischenhebel (6) beim Betätigen des Schaltknopfes (3) mit einem Ende (17) an einer Steuerkulisse (19) mit zwei Endanschlägen (20, 21) an der Schaltbrücke (4) entlanggleitet, dadurch gekennzeichnet, daß die Schaltbrücke durch die Kraft einer Feder (7) in die Schließstellung belastet wird, und daß das der Steuerkulisse zugeordnete Ende (17) des Zwischenhebels (6) beim Einschalten des Ausschalters nach dem Überschreiten eines Totpunktes durch die Kraft der Feder (7) von einer Stellung an der Steuerkulisse (19) in eine andere Stellung springt.

4. Ausschalter nach Anspruch 3, dadurch gekennzeichnet, daß die Steuerkulisse von einer an der Schaltbrücke (4) angeordneten Ausnehmung gebildet ist.

5. Ausschalter nach einem der Ansprüche 1 bis 4, dadurch gekennzeichnet, daß der Schaltknopf(3) im Gehäuse (1, 2) drehbar gelagert ist.

6. Ausschalter nach einem der Ansprüche 1 bis 5, dadurch gekennzeichnet, daß die Schaltbrücke (4) im Gehäuse (1, 2) schwenkbar gelagert ist.

7. Ausschalter nach einem der Ansprüche 1 bis 6, dadurch gekenneichnet, daß zwischen den Endanschlägen (20, 21) eine Anlagefläche (23) angeordnet ist, an der sich der Zwischenhebel (6) während der Einschaltbewegung vorübergehend abstützt.

8. Ausschalter nach Anspruch 7, dadurch gekennzeichnet, daß die Anlagefläche (23) an einer Erhebung (22) an der Steuerkulisse (19) angeordnet ist.

9. Ausschalter nach einem der Ansprüche 1 bis 8, dadurch gekennzeichnet, daß eine Druckfeder (7) vorgesehen ist, die sich einerseits am Gehäuse (1, 2) und anderseits an der Schaltbrücke (4) abstützt.

10. Ausschalter nach einem der Ansprüche 1 bis 9, dadurch gekennzeichnet, daß am Schaltknopf (3) ein Anschlag (25) angeordnet ist, der den Zwischenhebel (6) während der Einschaltbewegung in die EIN-Stellung drückt.

## Claims

1. A single pole circuit breaker with housing, in which are arranged a positionally fixed contact and a movable contact, which are connected to terminals, wherein the movable contact is arranged on a switch bridge mounted movably in the housing and connected to a switch knob through an intermediate lever, and wherein an end of the intermediate lever slides along a control slide-way with two end stops on the switch knob when the switch knob is actuated, characterized in that the switch bridge (4) is biased into the closed position by the force of a spring (7) and in that the end (17) of the intermediate lever (6) associated with the control slide-way (19) jumps under the force of the spring (7) from one position on the control slide-way (19) into another position after passing a dead point when switching on the circuit breaker.

2. A circuit breaker according to claim 1, characterized in that the control slide-way (19) is formed by a recess (18) on the switch knob (3).

3. A single pole circuit breaker with a housing, in which are arranged a positionally fixed contact and a movable contact, which are connected to terminals, wherein the movable contact is arranged on a switch bridge mounted movably in the housing and connected to a switch knob through an intermediate lever, and wherein an end of the intermediate lever slides along a control slide-way with two end stops on the switch bridge when the switch knob is actuated, characterized in that the switch bridge is biased into the closed position by the force of a spring (7) and in that the end (17) of the intermediate lever (6) associated with the control slide-way jumps under the force of the spring (7) from one position on the control slide-way (19) into another position after passing a dead point when switching on the circuit breaker.

4. A circuit breaker according to claim 3, characterized in that the control slide-way is formed by a recess on the switch bridge (4).

5. A circuit breaker according to any of claims I to 4, characterized in that the switch knob (3) is rotatably mounted in the housing (1, 2).

6. A circuit breaker according to any of claims 1 to 5, characterized in that the switch bridge (4) is pivotally mounted in the housing (1, 2).

7. A circuit breaker according to any of claims 1 to 6, characterized in that a locating surface (23) is arranged between the end stops (20, 21) on which the intermediate lever (6) temporarily rests during the switching on operation.

8. A circuit breaker according to claim 7, characterized in that the locating surface (23) is arranged on a raised part (22) on the control slide-way (19).

9. A circuit breaker according to any of claims 1 to 8, characterized in that a compression spring (7) is provided and bears at one end on the housing (1, 2) and at the other end on the switch bridge (4).

10. A circuit breaker according to any of claims 1 to 9, characterized in that a stop (25) is disposed on the switch knob (3) and pushes the intermediate lever (6) into the ON position during the switching on movement.

## Revendications

1. Interrupteur unipolaire comprenant un boîtier dans lequel sont disposés un contact fixe et un contact mobile reliés à des bornes de connexion, le contact mobile étant disposé sur un pont qui est monté de façon mobile dans le boîtier et est relié à une manette d'actionnement en passant par un levier intermédiaire dont une extrémité, lors de l'actionnement de la manette, se déplace dans une coulisse de commande à deux butées d'extrémités sur la manette d'actionnement, **caractérisé** par le fait que le pont (4) est sollicité dans la position de fermeture par la force d'un ressort (7) et que l'extrémité (17) du levier intermédiaire (6), associée à la coulisse de commande (19), lors de la fermeture de l'interrupteur, après dépassement d'un point mort, est amenée de façon brusque par la force du ressort (7) d'une position dans la coulisse de commande (19) à une autre position.

2. Interrupteur suivant la revendication 1, **caractérisé** par le fait que la coulisse de commande (19) est constituée par un évidement (18) disposé dans la manette de commande (3).

3. Interrupteur unipolaire comprenant un boîtier dans lequel sont disposés un contact fixe et un contact mobile reliés à des bornes de connexion, le contact mobile étant disposé sur un pont qui est monté de façon mobile dans le boîtier et est relié à une manette d'actionnement en passant par un levier intermédiaire dont une extrémité, lors de l'actionnement de la manette, se déplace dans une coulisse de commande à deux butées d'extrémités sur le pont, **caractérisé** par le fait que le pont (4) est sollicité dans la position de fermeture par la force d'un ressort (7) et que l'extrémité (17) du levier intermédiaire (6), associée à la coulisse de commande (19), lors de la fermeture de l'interrupteur, après dépassement d'un point mort, est amenée de façon brusque par la force du ressort (7) d'une position sur la coulisse de commande (19) à une autre position.

4. Interrupteur suivant la revendication 3, **caractérisé** par le fait que la coulisse de commande est formée par un évidement disposé dans le pont (4).

5. Interrupteur suivant l'une des revendications 1 à 4, **caractérisé** par le fait que la manette d'actionnement (3) est montée en rotation dans le boîtier (1, 2).

6. Interrupteur suivant l'une des revendications 1 à 5, **caractérisé** par le fait que le pont (4) est monté pivotant dans le boîtier (1, 2).

7. Interrupteur suivant l'une des revendications 1 à 6, **caractérisé** par le fait qu'entre les butées d'extrémités (20, 21) est disposée une surface d'appui (23) contre laquelle le levier intermédiaire (6) porte passagèrement pendant le mouvement de fermeture.

8. Interrupteur suivant la revendication 7, **caractérisé** par le fait que la surface d'appui (23) est disposée sur un bossage (22) de la coulisse de commande (19).

9. Interrupteur suivant l'une des revendications 1 à 8, **caractérisé** par le fait qu'il est prévu un ressort de compression (7) portant d'une part contre le boîtier (1, 2) et d'autre part contre le pont (4).

10. Interrupteur suivant l'une des revendications 1 à 9, **caractérisé** par le fait que sur la manette d'actionnement (3) est disposée une butée (25) qui pousse le levier intermédiaire (6) à la position FERME pendant le mouvement de fermeture.
